# EUROPÄISCHE PATENTSCHRIFT

(11) **EP 2 224 079 B1**
(45) Veröffentlichungstag und Bekanntmachung des Hinweises auf die Patenterteilung: **22.05.2019**
(21) Anmeldenummer: 10153410.5
(22) Anmeldetag: 12.02.2010
(51) Int. Cl.: E04H 15/40, E04C 3/40, E04C 3/29, B21C 23/14

(54) **Stütz- und Verbindungsprofil mit Verstärkungseinlage sowie Verfahren zur Herstellung eines faserverstärkten Metallprofils**
Support and connection profile with reinforcement inlay and method for producing a fibre-reinforced metal profile
Profilé porteur et de liaison doté d'un insert de renfort ainsi que procédé de fabrication d'un profil métallique renforcé par des fibres

(30) Priorität: 25.02.2009 DE 202009002696 U
(43) Veröffentlichungstag der Anmeldung: 01.09.2010
(73) Patentinhaber: Röder HTS Höcker GmbH, 63699 Kefenrod (DE)
(72) Erfinder: Röder, Heinz, 63654, Büdingen (DE)
(74) Vertreter: Keil & Schaafhausen Patent- und Rechtsanwälte PartGmbB

(56) Entgegenhaltungen:
- WO-A1-2006/138025
- DE-A1- 10 208 975
- DE-A1-102005 005 729
- FR-A5- 2 084 520
- GB-A- 2 082 235
- US-A1- 2006 070 340
- US-B1- 6 345 638

## Beschreibung

Die Erfindung betrifft ein Stütz- und Verbindungsprofil aus Leichtmetall für ein selbsttragendes Gerüst, insbesondere für Leichtbauhallen und Großzeltkonstruktionen, dass wenigstens eine in Längsrichtung des Profilkörpers verlaufende Verstärkungseinlage aus einem Faserverbundwerkstoff aufweist. Weiter betrifft die Erfindung ein Verfahren zur Herstellung eines faserverstärkten Metallprofils.

Die Erfindung betrifft ein Stütz- und Verbindungsprofil aus Leichtmetall für ein selbsttragendes Gerüst, insbesondere für Leichtbauhallen und Großzeltkonstruktionen, das wenigstens eine in Längsrichtung des Profilkörpers verlaufende Verstärkungseinlage aus einem Faserverbundwerkstoff aufweist.

Derartige Profile sind aus der WO 01/46536 bekannt. Diese bekannten Stütz- und Verbindungsprofile weisen die Verstärkungslagen in Vertiefungen der Außenfläche des Profilkörpers auf, wobei die Verstärkungslagen nach innen oder außen bereichsweise freiliegen und nicht vollständig umschlossen sind. In Abhängigkeit der Verbindungsart zwischen dem Profilkörper und der Verstärkungseinlage lassen sich unterschiedlich große Kräfte von dem Profilkörper auf die Verstärkungslagen übertragen.

Ein besonderes Problem besteht bei der Herstellung von Stütz- und Verbindungsprofilen, die für Leichtbauhallen und Großzeltkonstruktionen eingesetzt werden sollen. Bei diesen Bauwerken können die Stütz- und Verbindungsprofile eine große Länge von teilweise über 10 Meter erreichen. Hier hat es sich in der Vergangenheit als besonders schwierig erwiesen, eine gute dauerhafte Verbindung zwischen einer Faserverstärkung und dem meist aus Aluminium bestehenden Metallprofil herzustellen. Von besonderer Bedeutung ist dabei, dass derartige Bauwerke auch unterschiedlichen klimatischen Bedingungen ausgesetzt werden. So müssen faserverstärkte Stütz- und Verbindungsprofile auch zumindest in einem Temperaturbereich von -20°C bis 80°C eine sichere Verbindung zwischen der Faserverstärkung und dem Metallprofil beibehalten können. Aus der DE 10 2005 005 729 A1, der GB 2 082 235 A und der WO 2006/138025 A1 sind Profile mit einer Verstärkungseinlage bekannt, bei denen die Verbindung des Profils mit der Verstärkungseinlage mittels eines Laminierharzes erfolgt. Weitere Profile mit Verstärkungseinlage sind aus der US 2006/0070340 A1 und der FR 2 084 520 bekannt. Das aus DE 10 2005 005 729 A1 bekannte Profil entspricht dem Oberbegriff des Anspruchs 1.

Es ist daher eine Aufgabe der vorliegenden Erfindung, die Verbindung zwischen Verstärkungslage und Profilkörper zu verbessern, wobei die Verstärkungslage gleichzeitig besonders wirkungsvoll vor Beschädigungen geschützt werden soll.

Diese Aufgabe wird durch ein Profil nach Anspruch 1 sowie ein Verfahren nach Anspruch 10 gelöst. Bei der vorliegenden Erfindung ist in einem zu der Längsrichtung des Profilkörpers senkrechten Querschnitt in dem Profilkörper wenigstens eine geschlossene Kammer ausgebildet, in der wenigstens eine Verstärkungseinlage stoff-, form- und/oder kraft-schlüssig fixiert ist. Eine das Verbindungsprofil umgebende geschlossene Kammer bietet den Vorteil, dass die Kräfte über die gesamte Verstärkungseinlage eingeleitet bzw. aufgefangen werden können. Zudem ist die Verstärkungseinlage in der geschlossenen Kammer im Profilkörper vor mechanischen oder sonstigen Beschädigungen wirkungsvoll geschützt. Die dadurch erreichte optimale Ausnutzung der physikalischen Eigenschaften der Verstärkungseinlage unter Berücksichtigung der auftretenden Belastungen ermöglicht darüber hinaus eine Reduzierung der Dimensionierung von dem Profilkörpermaterial. Der Grund dafür liegt darin, dass die Kräfte, insbesondere die Biegemomente und Zug- und Druckkräfte, wie sie bspw. bei Windbelastungen auftreten, primär von der Verstärkungseinlage aufgefangen werden und nicht vom Profilkörper getragen werden müssen.

Wird die Verstärkungseinlage in eine Kammer eingegossen, wird auf diese Weise eine sehr feste und hohe Kräfte übertragende Verbindung zwischen der Verstärkungseinlage und dem Profilkörper geschaffen, was ein hohes Maß an Stabilität und Festigkeit für die gesamte Gerüstkonstruktion bewirkt. Für eine sichere Verbindung zwischen Profilkörper und Verstärkungseinlage sorgt auch gleichzeitiges oder separates Einkleben der Verstärkungseinlage in den Profilkörper. Alternativ oder zusätzlich ist es möglich, eine Niet- oder Schraubverbindung für die Fixierung der Verstärkungseinlage in dem Profilkörper zu verwenden.

Grundsätzlich ist es möglich, die geschlossene Kammer aus zwei oder mehr Elementen zu bilden. Hierzu kann nach einer Ausführungsform, die insbesondere mit Hinblick auf die Montage Vorteile bietet, eine geschlossene Kammer durch einen Wandabschnitt des Profilkörpers sowie durch eine Abdeckung oder dgl. ausgebildet sein. Dabei kann die Abdeckung lösbar mit dem Profilkörper mittels z.B. Klemm-, Rast- Schnapp-, oder Steckverbindungen verbunden sein. Es wird jedoch bevorzugt, wenn die wenigstens eine geschlossene Kammer einstückig mit dem Profilkörper ausgebildet ist.

Nach einer besonders bevorzugten Ausführungsform der Erfindung ist die wenigstens eine geschlossene Kammer derart gestaltet, dass ihr Lumen in einem zur Längsrichtung des Profikörpers senkrechten Querschnitt größer als die Verstärkungseinlage ist. Mit anderen Worten verbleibt zwischen der Innenfläche der Kammer und der Außenfläche der beispielsweise lamellenartig gestalteten Faserverstärkung ein Spalt, welcher zur Verklebung der Faserverstärkung mit dem Profil genutzt werden kann. Eine - mit Ausnahme der Stirnseiten - allseitige flächige Verklebung ist für eine gute Verbindung der Faserverstärkung mit dem Metallprofil sehr hilfreich. Die Faserverstärkung kann nur dann wirkungsvoll zur Aufnahme von Zug- oder Druckkräften herangezogen werden, wenn eine derartige gute Verklebung mit dem Metallprofil vorhanden ist.

In Weiterbildung dieses Erfindungsgedanken ist es vorgesehen, dass auf der Außenseite der Verstärkungseinlage wenigstens ein Führungs- und/oder Abstandselement vorgesehen ist. Ein solches Abstands- und/oder Führungselement kann vorzugsweise als eine sich in Längsrichtung des Profilkörpers erstreckende Rippe ausgebildet sein. Es können jedoch auch mehrere punkt- oder stegförmige Vorsprünge, die regelmäßig oder unregelmäßig über die Außenfläche der Verstärkungseinlage verteilt sind, hierzu eingesetzt werden. Wesentlich ist, dass die Führungs- und/oder Abstandselemente einen definierten Mindestabstand zwischen der Außenseite der Verstärkungseinlage und der Innenseite der geschlossenen Kammer bewirken. Hierdurch ist es möglich, eine flächige Verklebung der Verstärkungseinlage mit dem Metallprofil auch über die gesamte Länge des Profils zu erreichen. Dabei ist es unschädlich, wenn sich die Innenseite der Kammer bzw. die Außenseite der Verstärkungseinlage im Bereich der Führungs- und/oder Abstandselemente tatsächlich berühren oder zumindest sehr nahe kommen, solange im Übrigen eine flächige Verklebung ermöglicht wird. Die Verwendung von Führungs- und/oder Abstandselementen ist insbesondere dann wichtig, wenn die erfindungsgemäßen Stütz- und Verbindungsprofile vergleichsweise lang sind, das heißt beispielsweise mehrere Meter lange sind, da die Faserverstärkung anderenfalls mit ihrer Unterseite aufgrund der Schwerkraft auf einer Fläche der Kammer aufliegen würde, so dass dort keine Verklebung stattfinden könnte.

Zum Erreichen einer hohen Feuerfestigkeit der Profile können dem Profilkörper schwer entflammbare Chemikalien beigemischt sein. Auf diese Weise können u.a. die bei Bau und Betrieb von Zelten geltenden Richtlinien eingehalten werden. So ist in Richtlinien für Zelt- oder Hallenkonstruktionen vorgeschrieben, dass alle Baustoffe entsprechend DIN 4102 Teil 1 mindestens schwer entflammbar sein müssen. Nur für Bedachungen, die höher als 2,30 m über begehbaren Flächen liegen, dürfen normal entflammbare Baustoffe nach DIN 4102 Teil 1 verwendet werden. In anderen Ländern werden Zelte oder Hallen teilweise wie sonstige bauliche Anlagen behandelt, d.h. sie unterliegen auch den Brandschutzbestimmungen für solche bauliche Anlagen. Diese sehen teilweise vor, dass die Bauten 30 oder 60 min dem Feuer widerstehen müssen. Aluminium und Stahl können dies alleine nicht leisten, sondern verformen sich bzw. beginnen zu schmelzen. Durch die Zugabe von entsprechenden Chemikalien, wie Aluminiumtrihydrat, Brom oder dgl. können Feuerklassen erreicht werden, jede nationale Brandschutzvorschrift erfüllen.

Zur Verwendung in Leichtbauhallen und Großzeltkonstruktionen können die erfindungsgemäßen Stütz- und Verbindungsprofile eine im Vergleich zu ihren übrigen Abmessungen große Länge aufweisen. So kann die Länge der Metallprofile beispielsweise um den Faktor 20, insbesondere jedoch um den Faktor 50 bis etwa um dem Faktor 150, größer als dessen Breite und/oder Höhe sein. Dabei kann die Gesamtlänge der faserverstärkten Metallprofile je nach Einsatzzweck über 10 Meter betragen.

Zur Anbindung weiterer Bauteile, insbesondere zur Anbindung von Zeltbahnen, Wandelementen, Fenstern oder dergleichen, sind vorzugsweise Nuten in dem erfindungsgemäßen Stütz- und Verbindungsprofil vorgesehen. Dabei wird es besonders bevorzugt, wenn der Profilkörper in einem zu der Längsrichtung des Profilkörpers senkrechten Querschnitt annähernd rechteckig ist, wobei dessen Höhe größer als dessen Breite ist, und wobei in wenigstens zwei Ecken jeweils wenigstens eine Nut zur Aufnahme eines Keders oder dergleichen vorgesehen sind. Besonders bevorzugt wird bei einem rechteckigem Querschnitt des Profilkörpers die Anordnung von jeweils einer Nut in jeder der vier Ecken. Grundsätzlich ist es jedoch auch möglich, derartige Nuten oder andere geeignete Befestigungseinrichtungen an anderen Positionen des Profilkörpers vorzusehen.

Erfindungsgemäß kann der Profilkörper als Pfosten, Dachriegel, Giebelstütze, Giebelquertraverse, Pfette, Tuchhalter, Pfostenschuh, Giebelstütze mit Bodenbefestigung, Stiel-Riegel-Verbindung im Traufbereich, Firstverbindung zwischen einzelnen Dachriegeln, Verbindung zwischen Giebelstützen und Dachriegeln, Kreuzverband zur Aussteifung zwischen Pfosten und zwischen Dachriegeln oder dgl. Gerüstteil ausgebildet sein. Auf diese Weise kann das selbsttragende Gerüst vollständig aus Profilen der erfindungsgemäßen Art aufgebaut werden.

Die der Erfindung zugrundeliegende Aufgabe wird weiter durch ein Verfahren zur Herstellung des oben erwähnten faserverstärkten Leichtmetallprofils mit folgenden Verfahrensschritten gelöst: Zunächst wird ein Profilkörper bereitgestellt, in welchem in einem zu der Längsrichtung des Profilkörpers senkrechten Querschnitt wenigstens eine geschlossene Kammer ausgebildet ist. Danach wird ein Klebstoff in diese wenigstens eine geschlossene Kammer eingefüllt. Schließlich wird eine Glasfasern und/oder Kohlenstofffasern enthaltende Verstärkungseinlage zusammen mit Klebstoff in die zuvor bereits zumindest teilweise mit Klebstoff befüllte geschlossene Kammer eingeführt. Dieses erfindungsgemäße Verfahren bewirkt, dass eine - mit Ausnahme der Stirnseite - allseitige gute Verklebung zwischen der geschlossenen Kammer und der Verstärkungseinlage erreicht wird. Durch das Vorbefüllen der geschlossenen Kammer mit dem Klebstoff wird vermieden, dass bei der gemeinsamen Einführung von Verstärkungseinlage und Klebstoff der Klebfilm zwischen der Verstärkungseinlage und der Kammer abreißt. Vielmehr umfließt der Klebstoff die Verstärkungseinlage während des Einführens in die Kammer. Insbesondere bei sehr langen Metallprofilen hat es sich als besonders zweckmäßig erwiesen, wenn sowohl das Metallprofil als auch die Verstärkungseinlage während der Montage im Wesentlichen horizontal ausgerichtet sind. Dies vereinfacht die Handhabung und verringert auch die Gefahr von Lufteinschlüssen, die bei einer senkrechten Ausrichtung des Metallprofils auftreten könnten.

Es hat sich als besonders vorteilhaft erwiesen, wenn die Viskosität des Klebstoffes zwischen etwa 1.000 mPas und etwa 3.500 mPas liegt. Ein besonders bevorzugter Bereich liegt bei etwa 2.100 mPas bis etwa 2.500 mPas (jeweils gemessen bei 25°C). Als besonders vorteilhaft haben sich weiter Klebstoffe, insbesondere Zweikomponenten-Klebstoffe, mit einer Reisfestigkeit von etwa 20 MPa bis etwa 30 MPa und/oder einer Reißdehnung zwischen 200 % und 400 %, insbesondere etwa 300 % (jeweils gemessen nach ISO 527) erwiesen.

Um eine besonders gute Verbindung zwischen dem Metallprofil und der Verstärkungseinlage zu erreichen, wird es bevorzugt, wenn während des Einführens der Verstärkungseinlage zusammen mit dem Klebstoff in die geschlossene Kammer zwischen der Außenseite der Verstärkungseinlage und er Innenseite der Kammer allseits (mit Ausnahme der Stirnseiten) ein Klebfilm mit der Schichtdicke von wenigstens 0,3 mm, insbesondere zwischen etwa 0,4 mm und etwa 2,5 mm, entsteht. Dies kann insbesondere durch die Verwendung der oben beschriebenen Führungs- und/oder Abstandselemente erleichtert werden.

Es wird bevorzugt, wenn der erfindungsgemäße Profilkörper einen annähernd rechteckigen Querschnitt aufweist, wobei dessen Höhe größer als dessen Breite ist. Vorzugsweise sind in der Nähe der Oberseite und in der Nähe der Unterseite des Profilkörpers jeweils eine geschlossene Kammer vorgesehen, wobei in jede dieser Kammern nach dem erfindungsgemäßen Verfahren Klebstoff und eine Verstärkungseinlage eingebracht wird.

Die Erfindung wird nachfolgend anhand von Ausführungsbeispielen und unter Bezugnahme auf die Zeichnung näher erläutert. Es zeigen schematisch:
- Fig. 1: einen Querschnitt durch ein nicht erfindungsgemäßes Stütz- und Verbindungsprofil nach einer ersten Ausführungsform,
- Fig. 2: einen Querschnitt durch ein nicht erfindungsgemäßes Stütz- und Verbindungsprofil nach einer zweiten Ausführungsform mit einer Verstärkungseinlage, die mit einer Nietverbindung fixiert ist,
- Fig. 3: einen Querschnitt durch ein nicht erfindungsgemäßes Stütz- und Verbindungsprofil nach einer dritten Ausführungsform mit Verstärkungseinlagen und Abdeckungen,
- Fig. 4: einen Querschnitt durch ein erfindungsgemäßes Stütz- und Verbindungsprofil nach einer vierten Ausführungsform,
- Fig. 5: einen Querschnitt durch ein erfindungsgemäßes Stütz- und Verbindungsprofil nach einer fünften Ausführungsform, und
- Fig. 6: vergrößert das Detail X aus den Fig. 4 und 5.

Fig. 1 zeigt ein nicht erfindungsgemäßes Stütz- und Verbindungsprofil 1, mit einem im Querschnitt dargestellten Stütz- und Verbindungsprofilkörper 2. Das Profil besitzt eine im Wesentlichen rechteckige Form und weist an den jeweiligen Ecken nach außen offene Nuten 3 auf, in denen nicht dargestellte Befestigungs- und/oder Funktionselemente, beispielsweise über Keder befestigbare Wände, angebracht werden können. An den einander gegenüberliegenden kurzen Seiten des Querschnitts ist im Inneren des Profilkörpers 2 zwischen zwei Nuten 3 jeweils eine Kammer 4 ausgebildet, die sich in einem zu der Längsrichtung des Profilkörpers senkrechtem Querschnitt erstreckt und die eine Verstärkungseinlage 5 aufweist. Die Kammern 4 weisen in der dargestellten Ausführungsform einen zumindest im Wesentlichen rechteckigen Querschnitt auf, wobei die Breite der Kammern 4, d.h. die Erstreckung zwischen den Nuten 3, größer als die Dicke der Kammern ist. Diese Ausgestaltung ermöglicht eine besonders hohe Biegefestigkeit des Profils 1.

Die Verstärkungseinlage 5 ist durch vorzugsweise unidirektional verlaufende Fasern, insbesondere aus Kohlenstoff und/oder Glas, und eine diese umgebende Matrix 6 gebildet. Die Verstärkungseinlage ist in der Kammer 4 fixiert, indem die Fasern mit der Matrix in der Kammer vergossen bzw. verklebt sind.

Eine weitere Variante zur Fixierung der Verstärkungseinlage 5 in der Kammer 4 ist in Fig. 2 dargestellt. Dargestellt ist auch hier das Stütz- und Verbindungsprofil 1, bestehend aus dem im Querschnitt dargestellten Stütz- und Verbindungsprofilkörper 2 und den Nuten 3 an den Ecken des Profilkörpers 2. Im Gegensatz zu der Ausführungsform nach Fig. 1 weist der in Fig. 2 dargestellte Profilkörper 2 einen im Wesentlichen in der Mitte des Profilquerschnitts gelegenen Steg 7 auf, der die beiden langen Seiten des Profilkörpers 2 miteinander verbindet. In dem Steg 7 ist die Kammer 4 ausgebildet, die die Verstärkungseinlage 5 aufnimmt. Die Verstärkungseinlage 5 ist mit dem Steg 7 über eine Nietverbindung 8 fixiert.

Statt einer Nietverbindung sind auch andere Verbindungen, wie z.B. Schraubverbindungen, möglich. Auch der Steg kann je nach Einsatzfall variiert werden. So ist es auch möglich, dass der Steg die beiden kurzen Seiten des Profilkörpers oder diagonal die Ecken miteinander verbindet. Ebenso kann der Profilkörper 2 eine Vielzahl von Stegen aufweisen und die Stege wiederum eine Vielzahl von Kammern. Darüber hinaus muss die Kammer 4 nicht wie in den Figuren 1 und 2 gezeigt einstückig mit dem Profilköper 2 ausgebildet sein, sondern kann aus einer Anzahl von Elementen gebildet werden, wie z.B. bei einer Kammer, die zumindest bereichsweise durch einen Wandabschnitt des Profilkörpers sowie durch eine separate Abdeckung gebildet wird.

Eine derartige nicht erfindungsgemäße Ausbildungsform eines Profils ist in Fig. 3 gezeigt, das einen ähnlichen Aufbau wie das in Fig. 1 gezeigte Stütz- und Verbindungsprofil 1 aufweist. Die Kammern 4 werden jeweils zum einen durch einen Wandabschnitt 9, der in dieser Ausbildungsform in den Profilkörper 2 eingelassen ist, als auch durch eine Abdeckung 10 ausgebildet. In dieser Kammer 4 befindet sich die Verstärkungseinlage 5, die mittels z.B. Eingießen, Kleben, Schrauben, Nieten oder durch die Abdeckung 10 selber fixiert wird. Die Abdeckung 10 ist mit dem Profilkörper 2 mittels lösbarer Verbindungen 11 wie z.B. Klemm, Rast, Schnapp,- oder Steckverbindungen verbunden. Weitere Varianten umfassen Kammern mit Abdeckungen an den Innenseiten des Profilkörpers. Dabei ist es grundsätzlich auch möglich, die Abdeckung nicht in einem ausgesparten Wandabschnitt 9 auf der Oberfläche des Profilkörpers 2 anzuordnen, sondern direkt auf der Oberfläche des Profilkörpers 2. Die Abdeckung 10 bzw. ein den Wandabschnitt 9 verschließender Deckel können auch über eine Verklebung mit dem Profilkörper 2 und/oder der Verstärkungseinlage 5 verbunden werden.

In den Fig. 4 und 5 sind jeweils Ausführungsformen eines erfindungsgemäßen Stütz- und Verbindungsprofil 1 dargstellt, wobei jeweils ähnlich der Ausführungsform nach Fig. 1 sowohl in der Nähe der Oberseite als auch in der Nähe der Unterseite des Profilkörpers 2 jeweils eine geschlossene Kammer 4 vorgesehen ist, in welche eine Faserverstärkung 5 eingebracht und verklebt ist. Die Profilkörper nach den Fig. 4 und 5 sind so gestaltet, dass der Profilkörper nach Fig. 5 in den Profilkörper nach Fig. 4 eingesetzt werden kann. Damit eignet sich der Profilkörper nach Fig. 5 als ein Verbindungselement zwischen zwei aneinander angrenzenden Profilkörpern nach Fig. 4.

In der Detailansicht X der Fig. 6 ist zu erkennen, dass bei der Ausführungsform nach den Figuren 4 und 5 in den Ecken der Verstärkungseinlage 5 jeweils ein Vorsprung 12 vorgesehen ist, der etwa in die entsprechenden Ecken der Kammern 4 weist. Dieser Vorsprung 12 bildet ein in Längsrichtung des Profilkörpers 2 verlaufendes Führungs- und/oder Abstandselement, welches sicher stellen soll, dass die Verstärkungseinlage 5 nicht flächig an einer der Wände der geschlossenen Kammer 4 anliegt, sondern dass die Verstärkungseinlage 5 - ggf. mit Ausnahme der Führungs- und/oder Abstandselemente 12 - flächig mit der Innenseite der Kammer 4 verklebt werden kann. Auf diese Weise wird die Verstärkungseinlage 5 allseits von einem Klebefilm 6 mit einer Schichtdicke von etwa 0,5 mm umschlossen. Hierdurch ist es möglich, dass der Profilkörper 2 bei einer Biegebelastung Zug- und Druckkräfte in die Faserverstärkung abgibt.

### Bezugszeichenliste

- 1: Stütz- und Verbindungsprofil
- 2: Profilkörper
- 3: Nut
- 4: Kammer
- 5: Verstärkungseinlage
- 6: Fixierungsmittel
- 7: Steg
- 8: Nutverbindung
- 9: Wandabschnitt
- 10: Abdeckung
- 11: Lösbare Abdeckverbindung
- 12: Führungs- und/oder Abstandselement

## Patentansprüche

1. Stütz- und Verbindungsprofil (1) aus Leichtmetall für ein selbsttragendes Gerüst, insbesondere für Leichtbauhallen und Großzeltkonstruktionen, mit wenigstens einer in Längsrichtung des Profilkörpers verlaufenden Verstärkungseinlage (5) aus einem Faserverbundwerkstoff, wobei in einem zu der Längsrichtung des Profilkörpers (2) senkrechten Querschnitt in dem Profilkörper (2) wenigstens eine geschlossene Kammer (4) ausgebildet ist, in der die wenigstens eine Verstärkungseinlage (5) stoff-, form- und/oder kraftschlüssig fixiert ist, wobei die wenigstens eine Verstärkungseinlage (5) in eine Kammer (4) mittels eines Klebstoffs eingegossen und/oder eingeklebt ist, **dadurch gekennzeichnet, dass** der eine Reißfestigkeit von 20 MPa bis 30 MPa und einer Reißdehnung zwischen 200 % und 400 % aufweist, und dass auf der Außenseite der Verstärkungseinlage (5) in den Ecken der Verstärkungseinlage (5) jeweils ein als Vorsprung ausgebildetes Führungs- und/oder Abstandselement (12) vorgesehen ist.

2. Stütz- und Verbindungsprofil nach Anspruch 1, **dadurch gekennzeichnet, dass** die wenigstens eine Verstärkungseinlage (5) mittels einer Niet- oder Schraubverbindung in einer Kammer (4) fixiert ist.

3. Stütz- und Verbindungsprofil nach einem der Ansprüche 1 oder 2, **dadurch gekennzeichnet, dass** die wenigstens eine geschlossene Kammer (4) einstückig mit dem Profilkörper (2) ausgebildet ist.

4. Stütz- und Verbindungsprofil nach einem der Ansprüche 1 oder 2, **dadurch gekennzeichnet, dass** die wenigstens eine geschlossene Kammer (4) bereichsweise durch einen Wandabschnitt (9) des Profilkörpers (2) sowie durch eine separate Abdeckung (10), Kappe oder dgl. ausgebildet ist.

5. Stütz- und Verbindungsprofil nach einem der vorhergehenden Ansprüche, **dadurch gekennzeichnet, dass** in einem zu der Längsrichtung des Profilkörpers (2) senkrechten Querschnitt in dem Profilkörper (2) das Lumen der wenigstens einen geschlossenen Kammer (4) größer als die Verstärkungseinlage (5) ist.

6. Stütz- und Verbindungsprofil nach einem der vorhergehenden Ansprüche, **dadurch gekennzeichnet, dass** das wenigstens eine Führungs- und/oder Abstandselement (12) als eine sich im Wesentlichen in der Längsrichtung des Profilkörpers (2) erstreckende Rippe ausgebildet ist.

7. Stütz- und Verbindungsprofil nach einem der vorhergehenden Ansprüche, **dadurch gekennzeichnet, dass** dem Profilkörper (2) Chemikalien zum Erreichen höherer Feuerfestigkeit, z.B. Aluminiumtrihydrat, Brom oder dgl., beigemischt ist.

8. Stütz- und Verbindungsprofil nach einem der vorhergehenden Ansprüche, **dadurch gekennzeichnet, dass** dessen Länge wenigstens um den Faktor 20, insbesondere etwa um den Faktor 50 bis etwa um den Faktor 150, größer als dessen Breite und/oder Höhe ist.

9. Stütz- und Verbindungsprofil nach einem der vorhergehenden Ansprüche, **dadurch gekennzeichnet, dass** der Profilkörper (2) in einem zu der Längsrichtung des Profilkörpers (2) senkrechten Querschnitt annähernd rechteckig ist, wobei dessen Höhe größer als dessen Breite ist, und wobei in wenigstens zwei, insbesondere in allen vier, Ecken jeweils wenigstens eine Nut (3) zur Aufnahme eines Keders vorgesehen sind.

10. Verfahren zur Herstellung eines faserverstärkten Stütz- und Verbindungsprofils nach einem der vorhergehenden Ansprüche, mit folgenden Verfahrensschritten:
(a) Bereitstellen eines Profilkörpers (2), in welchem in einem zu der Längsrichtung des Profilkörpers (2) senkrechten Querschnitt wenigstens eine geschlossene Kammer (4) ausgebildet ist,
(b) Einfüllen eines Klebstoffes (6) in die wenigstens eine geschlossene Kammer (4),
(c) Einführen einer Glasfasern und/oder Kohlenstofffasern enthaltenden Verstärkungseinlage (5) zusammen mit Klebstoff (6) in die wenigstens eine geschlossene Kammer (4).

11. Verfahren nach Anspruch 10, **dadurch gekennzeichnet, dass** der Klebstoff (6) eine Viskosität zwischen etwa 1000 mPas und etwa 3500 mPas, insbesondere etwa 2100 mPas bis etwa 2500 mPas, aufweist.

12. Verfahren nach Anspruch 10 oder 11, **dadurch gekennzeichnet, dass** in Schritt (c) zwischen der Außenseite der Verstärkungseinlage (5) und der Innenseite der Kammer (4) allseits ein Klebfilm (6) mit einer Schichtdicke von wenigstens 0,3 mm, insbesondere zwischen etwa 0,4 mm und etwa 2,5 mm, entsteht.

13. Verfahren nach einem der Ansprüche 10 bis 12, **dadurch gekennzeichnet, dass** der Profilkörper (2) einen annähernd rechteckigen Querschnitt aufweist, dessen Höhe größer als dessen Breite ist, wobei in der Nähe der Oberseite und in der Nähe der Unterseite jeweils eine geschlossene Kammer (4) ausgebildet ist, und wobei in jede dieser beiden Kammern (4) nach den Schritten (b) und (c) Klebstoff (6) und eine Verstärkungseinlage (5) eingebracht wird.

## Claims

1. A supporting and connecting profile (1) of light metal for a self-supporting framework, in particular for lightweight building constructions and large tent constructions, with at least one reinforcing insert (5) of a fibre composite material extending in the longitudinal direction of the profile body, wherein
at least one closed chamber (4) is formed in the profile body (2) in a cross-section at right angles to the longitudinal direction of the profile body (2), in which chamber the at least one reinforcing insert (5) is fixed in a material-, shape- and/or force-locking manner, wherein
the at least one reinforcing insert (5) is cast and/or bonded into a chamber (4) by means of an adhesive, **characterised in that**,
it has a tensile strength of 20 MPa to 30 MPa and an elongation at fracture of between 200% and 400%,
and **in that**
on the outer side of the reinforcing insert (5) a guide and/or spacer element (12) in the form of a projection is provided at each of the corners of the reinforcing insert (5).

2. The supporting and connecting profile in accordance with claim 1,
**characterised in that**,
the at least one reinforcing insert (5) is fixed in a chamber (4) by means of a rivet or screw connection.

3. The supporting and connecting profile in accordance with one of the claims 1 or 2,
**characterised in that**,
the at least one closed chamber (4) is formed integrally with the profile body (2).

4. The supporting and connecting profile in accordance with one of the claims 1 or 2,
**characterised in that**,
the at least one closed chamber (4) is formed in regions by a wall section (9) of the profile body (2) and by a separate cover (10), cap, or similar.

5. The supporting and connecting profile in accordance with one of the preceding claims,
**characterised in that**,
in a cross-section in the profile body (2) at right angles to the longitudinal direction of the profile body (2), the interior space of the at least one closed chamber (4) is greater than the reinforcing insert (5).

6. The supporting and connecting profile in accordance with one of the preceding claims,
**characterised in that**,
the at least one guide and/or spacer element (12) is designed as a rib extending essentially in the longitudinal direction of the profile body (2).

7. The supporting and connecting profile in accordance with one of the preceding claims,
**characterised in that**,
the profile body (2) is mixed with chemicals to achieve a higher fire resistance, e.g. aluminium trihydrate, bromine, or similar.

8. The supporting and connecting profile in accordance with one of the preceding claims,
**characterised in that**,
its length is greater than its width and/or height by at least a factor of 20, in particular by a factor of about 50 to a factor of about 150.

9. The supporting and connecting profile in accordance with one of the preceding claims,
**characterised in that**,
the profile body (2) is approximately rectangular in a cross-section at right angles to the longitudinal direction of the profile body (2), wherein
its height is greater than its width, and wherein
at least one groove (3) for receiving a keder structure is provided in each of at least two corners, in particular in all four corners.

10. A method for the manufacture of a fibre-reinforced supporting and connecting profile in accordance with one of the preceding claims,
with the following method steps:
(a) provision of a profile body (2), in which at least one closed chamber (4) is formed in a cross-section at right angles to the longitudinal direction of the profile body (2),
(b) filling of an adhesive (6) into the at least one closed chamber (4),
(c) introduction of a reinforcing insert (5) containing glass fibres and/or carbon fibres, together with adhesive (6), into the at least one closed chamber (4).

11. The method in accordance with claim 10,
**characterised in that**,
the adhesive (6) has a viscosity between about 1000 mPas and about 3500 mPas, in particular between about 2100 mPas and about 2500 mPas.

12. The method in accordance with claim 10 or 11,
**characterised in that**,
in step (c) an adhesive film (6) having a layer thickness of at least 0.3 mm, in particular of between about 0.4 mm and about 2.5 mm, is produced on all sides between the outer side of the reinforcing insert (5) and the inner side of the chamber (4).

13. The method in accordance with one of the claims 10 to 12,
**characterised in that**,
the profile body (2) has an approximately rectangular cross-section, whose height is greater than its width, wherein
in the vicinity of the upper side and in the vicinity of the lower side a closed chamber (4) is formed in each case, and wherein
in each of the said two chambers (4), after steps (b) and (c), adhesive (6) and a reinforcement insert (5) is introduced.

## Revendications

1. Profilé porteur et de liaison (1) composé de métal léger pour structure autoporteuse, en particulier pour hangars de construction légère et structures de chapiteaux, comportant au moins une garniture de renfort (5) orientée dans le sens longitudinal du corps de profilé en matériau composite fibreux, dans lequel, dans une section transversale perpendiculaire au sens longitudinal du corps de profilé (2), est réalisée dans le corps de profilé (2) au moins une chambre fermée (4) dans laquelle l'au moins une garniture de renfort (5) est fixée en correspondance de matière, géométrique et/ou mécanique, l'au moins un une garniture de renfort (5) étant coulée et/ou collée dans une chambre (4) au moyen d'une colle, **caractérisé en ce qu'**il présente une résistance à la rupture de 20 Mpa à 30 MPa et un allongement à la rupture de 200 % à 400 % et que, sur la face extérieure de la garniture de renfort (5), dans les angles de la garniture de renfort (5), respectivement un élément de guidage et/ou d'espacement (12) se présentant sous forme d'une saillie est prévu.

2. Profilé porteur et de liaison selon la revendication 1, **caractérisé en ce que** l'au moins une garniture de renfort (5) est fixée au moyen d'un raccord riveté ou vissé dans une chambre (4).

3. Profilé porteur et de liaison selon une des revendications 1 ou 2, **caractérisé en ce que** l'au moins une chambre fermée (4) est réalisée en une pièce avec le corps de profilé (2).

4. Profilé porteur et de liaison selon une des revendications 1 ou 2, **caractérisé en ce que** l'au moins une chambre fermée (4) est réalisée de manière à être séparée par endroits par une section murale (9) du corps de profilé (2) et par un recouvrement (10), un capuchon ou similaire séparé.

5. Profilé porteur et de liaison selon une des revendications précédentes, **caractérisé en ce que**, dans une section perpendiculaire au sens longitudinal du corps du profilé (2), dans le corps du profilé (2), le lumen de l'au moins un une chambre fermée (4) est de plus grande taille que la garniture de renfort (5).

6. Profilé porteur et de liaison selon une des revendications précédentes, **caractérisé en ce que** l'au moins un élément de guidage et/ou d'espacement (12) est réalisé sous forme d'une nervure s'étendant sensiblement dans le sens longitudinal du corps de profilé (2).

7. Profilé porteur et de liaison selon une des revendications précédentes, **caractérisé en ce que** des produits chimiques permettant d'obtenir une meilleure résistance au feu, par exemple du trihydrate d'aluminium, du brome ou similaire sont mélangés au corps de profilé (2).

8. Profilé porteur et de liaison selon une des revendications précédentes, **caractérisé en ce que** sa longueur est supérieure à sa largeur et/ou hauteur au moins du facteur 20, en particulier approximativement du facteur 50 à approximativement du facteur 150.

9. Profilé porteur et de liaison selon une des revendications précédentes, **caractérisé en ce que** le corps de profilé (2) est approximativement rectangulaire dans une section perpendiculaire au sens longitudinal du corps de profilé (2), sa hauteur étant supérieure à sa largeur, et, et dans au moins deux, en particulier dans les quatre angles, respectivement au moins une rainure (3) destinée à recevoir un bourrelet étant prévue.

10. Procédé de fabrication d'un profilé porteur et de liaison renforcé aux fibres selon une des revendications précédentes par les étapes opératoires suivantes :
(a) prévision d'un corps de profilé (2) dans lequel, dans une section transversale perpendiculaire au sens longitudinal du corps de profilé (2), au moins une chambre fermée (4) est constituée,
(b) incorporation d'une colle (6) dans l'au moins une chambre fermée (4),
(c) introduction d'une garniture de renfort (5) contenant des fibres de verre et/ou des fibres de carbone avec de la colle (6) dans l'au moins une chambre fermée (4).

11. Procédé selon la revendication 10, **caractérisé en ce que** la colle (6) présente une viscosité d'environ 1000 mPa à environ 3500 mPa, en particulier d'environ 2100 mPa à environ 2500 mPa.

12. Procédé selon la revendication 10 ou 11, **caractérisé en ce que**, dans l'étape (c), entre la face extérieure de la garniture de renfort (5) et la face intérieure de la chambre (4), de tous les côtés, un film collant (6) ayant une épaisseur de couche d'au moins 0,3 mm, en particulier environ 0,4 mm à environ 2,5 mm se forme.

13. Procédé selon une des revendications 10 à 12, **caractérisé en ce que** le corps de profilé (2) présente une section approximativement rectangulaire dont la hauteur est supérieure à sa largeur, sachant que, à proximité de la face supérieure et à proximité de la face inférieure, une chambre fermée (4) est respectivement constituée et que, dans chacune de ces deux chambres (4), après les étapes (b) et (c), de la colle (6) et une garniture de renfort (5) sont incorporées.
